# FASCICULE DE BREVET EUROPEEN

(11) **EP 0 665 064 B1**
(45) Date de publication et mention de la délivrance du brevet: **24.05.2000**
(21) Numéro de dépôt: 94630004.3
(22) Date de dépôt: 27.01.1994
(51) Int. Cl.: B06B 1/16

(54) **Vibrateur rotatif unidirectionnel**
Unidirektionaler Rotationsvibrator
Unidirectional rotating vibrator

(43) Date de publication de la demande: 02.08.1995
(73) Titulaire: Poncet, Jean-Claude, 71240 Sennecey-le-Grand (FR)
(72) Inventeur: Poncet, Jean-Claude, 71240 Sennecey-le-Grand (FR)
(74) Mandataire: Weydert, Robert

(56) Documents cités:
- DE-A- 3 416 113
- DE-U- 1 841 635
- FR-A- 567 084
- FR-A- 2 693 926
- GB-A- 2 104 187
- US-A- 2 865 210

## Description

La présente invention est relative à un dispositif vibrant qui permet des conditions d'utilisation très sensiblement améliorées vis-à-vis des réalisations actuellement connues dans la technique.

De nombreuses machines vibrantes destinées au transport, au tamisage ou à la distribution de produits grenus ou pulvérulents, sont munies de vibrateurs rotatifs à masses déséquilibrées.

Lorsque le fonctionnement des-dites machines nécessite qu'elles soient sollicitées par une force vibratoire unidirectionnelle, deux vibrateurs rotatifs semblables à masses déséquilibrées, et de sens de rotation opposé, peuvent être utilisés, de telle façon que les forces vibratoires générées par chaque vibrateur se combinent par annulation réciproque des composantes transversales, en une force résultante sinusoïdale de direction constante.

Outre que ce dispositif requiert deux vibrateurs, ceux-ci doivent faire l'objet d'un montage précis, généralement symétrique relativement à l'organe à mettre en mouvement, au risque de compromettre le synchronisme des vibrateurs.

Une autre façon d'appliquer une force vibratoire unidirectionnelle à une machine, consiste à utiliser un vibrateur comportant des masses déséquilibrées également réparties sur deux axes parallèles, les-dits axes étant reliés entre eux par un jeu de roues dentées, l'un des axes étant lui-même relié à une unité motrice, le plus souvent électrique, distincte de l'unité vibrante. Les axes tournant en sens opposé, les masses déséquilibrées génèrent de la même façon que précédemment une force résultante sinusoïdale et de direction constante. Ce dispositif requiert également deux unités distinctes, l'unité vibrante étant elle-même relativement volumineuse et onéreuse, puisque comportant deux axes, soit quatre paliers de rotation.

Un troisième mode d'excitation vibratoire unidirectionnelle est le vibrateur électromagnétique. Compte-tenu des amplitudes généralement faibles générées par ce type de vibrateur, leurs poids est voisin de la moitié du poids à vibrer, ce qui en fait des appareils particulièrement lourds et onéreux.

Une unité vibrante permettant la génération d'une force vibratoire sinusoïdale unidirectionnelle à partir d'un seul axe entraînent des masses déséquilibrées est divulgué dans FR-A-567,084 et DE-U-1 841 635 qui décrit un vibrateur selon la partie précaractérisante de la première revendication et dont les masses sont disposées sur l'un des côtés d'une plaque de séparation et les transmissions se trouvent sur l'autre côté de cette plaque.

La présente invention fournit un vibrateur rotatif ayant une embase de fixation et comprenant un moteur et son arbre ainsi que deux masses semblables déséquilibrées en rotation, l'une de ces masses étant supportée par l'arbre moteur, celui-ci entraînant cette masse en rotation directe, et l'autre masse en rotation opposée et à même vitesse par l'intermédiaire d'une transmission avec renversement de rapport a et d'une transmission sans renversement de rapport *1/a*, les dites transmissions fonctionnant sans glissement, l'arbre, les masses, une plaque support et les transmissions etant contenus dans des carters fixés à la plaque support, caractérisé en ce que l'arbre est supporté par la plaque support et supporte aussi l'autre masse, en ce que chacune des transmissions est interposée entre la plaque support et l'une des masses, et en ce que le moteur est disposé dans l'un des carters pour constituer un appareil monobloc.

Ce vibrateur a l'avantage d'être léger et de présenter un faible encombrement. L'unité vibrante et l'unité motrice sont aisément combinées en un seul appareil.

Selon un mode d'exécution avantageux la transmission sans renversement est composée d'une roue dentée solidaire d'un arbre de rappel monté sur la plaque support, d'une roue dentée centrée sans contact sur l'arbre et solidaire de la masse entrainée en rotation opposée qui est montée sur un roulement de l'arbre moteur, les roues dentées étant reliées entre elles par une courroie à simple denture et la transmission avec renversement est composée d'un pignon solidaire de l'arbre moteur, engrenant sur un pignon solidaire de l'arbre de rappel. Cette transmission avec renversement par pignons est de préférence autolubrifiante. Selon un autre mode d'exécution avantageux la transmission avec renversement est composée d'une roue dentée solidaire de l'arbre moteur, d'une roue dentée solidaire de l'arbre de rappel, de deux galets de rappel dentés, les roues dentées étant reliées en renversement par une courroie à double denture.

Dans un mode de réalisation préféré de l'invention, les rapports de transmission sont égaux à l'unité.

D'autres caractéristiques d'un vibrateur établi conformément à l'invention, apparaîtront encore à travers la description qui suit d'un exemple de réalisation, donné à titre indicatif et non limitatif, en référence aux dessins annexés sur lesquels:
- La figure 1 est une vue d'ensemble de dessus du vibrateur, représenté en cours de montage.
- La figure 2 est une vue en coupe selon la ligne I-I de la figure 1.
- La figure 3 est une vue en coupe selon la ligne II-II de la figure 1.
- Les figures 4 et 5 indiquent des positions particulières des masses déséquilibrées.
- La figure 6 montre un dispositif alternatif à celui de la figure 2.

Dans l'exemple de réalisation représenté sur ces figures, le vibrateur considéré comporte un carter 1 dans lequel sont usinés le logement de roulement 2, les faces 3 et 4, ainsi que la gorge 6. Le carter 1 comporte en outre des perçages borgnes filetés 7 dans les bossages 8.

Un second carter 9 présente les faces usinées 10 et 11, la gorge 12 ainsi que les alésages lisses 13 en correspondance des trous borgnes 7.

Une flasque circulaire 14 est solidaire d'une embase 15, comportant deux faces d'appui 16 et deux alésages 17 de passage de boulons de fixation non représentés, symétriques relativement à l'axe de symétrie 44, passant par le centre de la flasque 14 et normal au plan de base des faces d'appui 16.

La flasque 14 comporte en outre les épaulements 18 et 19, les logements à roulement 20 et 21, ainsi que des alésages lisses 22 en correspondance des alésages 13 du carter 9, et des perçages filetés 7 du carter 1.

Des vis non représentées assemblent les carters 1 et 9, et la flasque 14, l'épaulement 18 de la flasque 14 venant au contact des faces 3 et 4 du carter 1, et l'épaulement 19 de la flasque 14 venant au contact des faces 10 et 11 du carter 9, les joints toriques 24 et 25 trouvant place dans les gorges 6 et 12 respectivement.

Le logement central 20 de la flasque 14 reçoit un roulement à billes 26 dans lequel prend place l'arbre moteur 27, supporté d'autre part par le roulement à billes 28 logé dans le logement 2 du carter 1.

D'un côté de la flasque 14, l'arbre moteur 27 comporte un épaulement 29 contre lequel s'appuie une masse 30 de forme demi-circulaire, solidaire en rotation de l'arbre moteur 27 par clavetage.

Un pignon 32 à denture droite ou hélicoïdale est interposé entre la masse 30 et le roulement 26, et fixé en rotation sur l'axe moteur 27 par clavetage. Il engrène sur un pignon 40, solidaire d'un axe de rappel 39, monté sur le roulement à billes 38 logé dans le logement 21 de la flasque 14.

A l'autre extrémité de l'arbre de rappel 39 est fixée une roue dentée 41, entrainant en rotation une roue dentée 37 par l'intermédiaire d'une courroie à simple denture 42.

La roue dentée 37 est solidaire de la masse demi-circulaire 36, dont le logement 35 reçoit le roulement à billes 34, monté sur la réduction 33 de l'arbre moteur 27. Centrée sur l'arbre moteur 27, la roue dentée 37 n'est pas en contact avec ce dernier.

Les pignons 32 et 40 constituent la transmission avec renversement 50, de rapport 1, et fonctionnant sans glissement, autolubrifiante, représentée en figure 2.

Les roues dentées 41 et 37, et la courroie à simple denture 42 constituent la transmission sans renversement 51, de rapport 1, fonctionnant également sans glissement, représentée en figure 3.

L'arbre moteur 27 supporte le rotor d'un moteur électrique 43 logé dans le carter 1.

Les masses 30 et 36 sont montées en conjonction dans la position représentée sur les figures 2 et 3.

Le fonctionnement du vibrateur décrit dans l'exemple exposé ci-dessus est le suivant:
Le moteur électrique 43 entraine en rotation l'arbre moteur 27, entrainant lui-même la masse 30, et le train d'engrenages constiué par les pignons 32 et 40.

Le pignon 40 entraine en rotation l'arbre de rappel 39 et la roue dentée 41, dans le sens opposé à l'arbre moteur 27.

La roue dentée 41 entraine en rotation la roue dentée 37 et la masse 36, par l'intermédiaire de la courroie 42, dans le même sens que l'arbre de rappel 39.

Les masses 30 et 36, tournant en sens opposé, et à la même vitesse, sont toujours symétriques relativement à un axe de vibration 45, passant par le centre de rotation et coïncidant avec l'axe de symétrie des masses lorsqu'elles sont en position de conjonction.

Les figures 2, 3 et 4 représentent le cas particulier où l'axe de vibration 45 coïncide avec l'axe de symétrie 44, la figure 4 représentant la position de conjonction des masses 30 et 36 après une rotation d'un demi-tour.

La figure 5 représente la position des masses 30 et 36 à l'instant quelconque **t**, dans le cas où l'axe de vibration 45 fait avec l'axe de symétrie 44 l'angle α préétabli lors du montage du vibrateur.

La réaction centrifuge **F** à laquelle est soumise une masse à l'instant **t** peut se décomposer dans son plan selon la direction de l'axe de vibration 45 en une composante **Fv**, et selon la direction perpendiculaire à l'axe 45 en une composante **Fh**. Compte tenu de la symétrie des masses 30 et 36 relativement à l'axe de vibration 45, les 2 composantes **Fh** s'équilibrent mutuellement, et la réaction centrifuge du système est une force sinusoïdale unidirectionnelle égale à **2Fv**, dont la direction constante est l'axe 45, l'amplitude est **2F**, et la zone d'application le roulement 26.

Alternativement, la figure 6 représente un assemblage dans lequel la transmission avec renversement 50 est constituée des roues dentées 46 et 47, deux galets dentés de rappel 48 et une courroie à double denture 49 assurant la transmission avec renversement de rapport 1, entre l'arbre moteur 27 et l'arbre de rappel 39.

Bien entendu, il va de soi que l'invention ne se limite pas aux seuls modes de réalisation plus spécialement décrits et représentés; elle en embrasse au contraire toutes les variantes.

Notamment, il est clair que les pignons , roues dentées, courroies, peuvent avoir des caractéristiques d'entrainement quelconques, pour autant que les rapports de transmission soient respectés, et seront en acier ou tout autre métal ou alliage approprié, ou toute résine synthétique, matière plastique ou composite, ou une combinaison quelconque de ce qui précède.

Une transmission par courroie pourra comporter un galet de tension, une chaine pouvant par ailleurs être substituée à la courroie, et les roues dentées pouvant comporter des flasques de guidage.

Les masses 30 et 36 pourront être règlables par adjonction ou retrait de lamelles ou plaquettes métalliques, ou par tout autre moyen susceptible de modifier leur masse ou leur barycentre.

La transmission avec renversement pourra se situer d'un coté quelconque de la flasque 14. L'embase 15 pourra être solidaire de l'un au moins des carters et comporter un nombre différent de trous de fixation.

Les roulements pourront être de type quelconque, rigides à billes, à rouleaux cylindriques, à rotule sur billes ou rouleaux, à billes à contact oblique, à rouleaux coniques, ou autres, sans sortir du cadre de la présente invention.

A partir d'éléments mécaniques par ailleurs connus, on réalise ainsi un vibrateur rotatif compact et léger, à masses déséquilibrées coaxiales, dont la force excitatrice est unidirectionnelle, de direction et d'amplitude prédéterminées.

## Revendications

1. Vibrateur rotatif ayant une embase de fixation (15) et comprenant un moteur (43) et son arbre (27) ainsi que deux masses semblables (30, 36) déséquilibrées en rotation, l'une de ces masses étant supportée par l'arbre moteur (27), celui-ci entraînant cette masse (30) en rotation directe, et l'autre masse (36) en rotation opposée et à même vitesse par l'intermédiaire d'une transmission avec renversement (50) de rapport *a* et d'une transmission sans renversement (51) de rapport *1/a*, les dites transmissions fonctionnant sans glissement, l'arbre (27), les masses (30, 36), une plaque support (14) et les transmissions (50, 51) étant contenus dans des carters (1, 9) fixés à la plaque support (14), caractérisé en ce que l'arbre (27) est supporté par la plaque support (14) et supporte aussi l'autre masse (36), en ce que chacune des transmissions (50, 51) est interposée entre la plaque support (14) et l'une des masses (30, 36), et en ce que le moteur (43) est disposé dans l'un des carters (1, 9) pour constituer un appareil monobloc.

2. Vibrateur rotatif selon la revendication 1, caractérisé en ce que la transmission sans renversement (51) est composée d'une roue dentée (41) solidaire d'un arbre de rappel (39) monté sur la plaque support (14), d'une roue dentée (37) centrée sans contact sur l'arbre (27) et solidaire de la masse (36) entraînée en rotation opposée qui est montée sur un roulement (34) de l'arbre moteur (27), les roues dentées (41, 37) étant reliées entre elles par une courroie (42) à simple denture.

3. Vibrateur rotatif selon la revendication 2, caractérisé en ce que la transmission avec renversement (50) est composée d'un pignon (32) solidaire de l'arbre moteur (27), engrenant sur un pignon (40) solidaire de l'arbre de rappel (39).

4. Vibrateur rotatif selon la revendication 3, caractérisé en ce que la transmission avec renversement (50) par pignons est autolubrifiante.

5. Vibrateur rotatif selon la revendication 2, caractérisé en ce que la transmission avec renversement (50) est composée d'une roue dentée (46) solidaire de l'arbre moteur (27), d'une roue dentée (47) solidaire de l'arbre de rappel (39), de deux galets de rappel dentés (48), les roues dentées (46, 47) étant reliées en renversement par une courroie (49) à double denture.

6. Vibrateur rotatif selon l'une des revendications 1 à 5, caractérisé en ce que les rapports de transmission sont égaux à l'unité.

## Claims

1. Rotary vibrator having a mounting base (15) and comprising a motor (43) with its shaft (27) as well as two similar masses (30, 36) unbalanced in rotation, one of said masses being supported by the motor shaft (27), said shaft driving said one mass (30) in direct rotation, and the other mass (36) in opposite rotation and at the same speed through the intermediary of a transmission with reversing (50) of ratio a and a transmission without reversing (51) of ratio 1/a, said transmissions operating without sliding, said shaft (27), the masses (30, 36), a support plate (14) and the transmissions (50, 51) being contained within cages (1, 9) fixed to the support plate (14), characterized in that the shaft (27) is supported by the support plate (14) and supports also the other mass (36), that the transmissions (50, 51) are each interposed between the support plate (14) and one of said masses (30, 36), and that the motor (43) is arranged within one of the cages (1, 9) so as to form a monobloc apparatus.

2. Rotary vibrator according to claim 1, characterized in that the transmission without reversing (51) comprises a gear wheel (41) integral with a return shaft (39) mounted on the support plate (14), a gear wheel (37) centred without contact on the shaft (27) and integral with the mass (36) driven in opposite rotation which is mounted on a bearing (34) of the motor shaft (27), said gear wheels (41, 37) being interconnected by a belt (42) having a single toothing.

3. Rotary vibrator according to claim 2, characterized in that the transmission with reversing (50) comprises a pinion (32) integral with the motor shaft (27) and in engagement with a pinion (40) integral with the return shaft (39).

4. Rotary vibrator according to claim 3, characterized in that the transmission with reversing (50) by pinions is self-lubricating.

5. Rotary vibrator according to claim 2, characterized in that the transmission with reversing (50) comprises a gear wheel (46) integral of the motor shaft (27), a gear wheel (47) integral with the return shaft (39) two return rollers (48), said gear wheels (46, 47) being interconnected for reversal by a belt (49) having a double toothing.

6. Rotary vibrator according to one of claims 1 to 5, characterized in that the transmission ratios are equal to unity.

## Patentansprüche

1. Rotationsvibrator mit einem Befestigungsfuss (15) sowie einem Motor (43) und seiner zugehörigen Welle (27) sowie zwei ähnlichen Massen (30, 36), die in Rotation unausgewuchtet sind, wobei eine der Massen von der Motorwelle (27) getragen ist, welche diese Masse (30) in unmittelbarer Rotation und die andere Masse (36) in umgekehrter Richtung mit der gleichen Geschwindigkeit über ein Getriebe mit Bewegungsumkehrung mit dem Übersetzungsverhältnis a und ein Getriebe ohne Bewegungsumkehrung (51) mit dem Übersetzungsverhältnis 1/a antreibt, welche Getriebe ohne Schlupf laufen, wobei die Welle (27), die Massen (30, 36), eine Tragplatte (14) und die Getriebe (50, 51) in Gehäusen (1, 9) enthalten sind, die an der Tragplatte (14) befestigt sind, dadurch gekennzeichnet, dass die Welle (27) von der Tragplatte (14) getragen ist und auch die andere Masse (36) trägt, und dass die Getriebe (50, 51) jeweils zwischen der Tragplatte (14) und einer der Massen (30, 36) angeordnet ist, und dass der Motor (43) in einem der Gehäuse (1, 9) angeordnet ist, um ein Monoblockgerät zu bilden.

2. Rotationsvibrator nach Anspruch 1, dadurch gekennzeichnet, dass das Getriebe ohne Bewegungsumkehrung (51) aus einem Zahnrad (41) besteht, das mit einer Umlenkwelle (39) verbunden ist, die an der Tragplatte (14) gelagert ist, einem Zahnrad (37) das ohne die Welle (27) zu berühren konzentrisch um diese angeordnet und mit der Masse (36) verbunden ist, die in umgekehrter Richtung angetrieben wird und auf einem Lager (34) der Motorwelle (27) sitzt, wobei die Zahnräder (41, 37) über einen Riemen (42) mit Einfachverzahnung miteinander verbunden sind.

3. Rotationsvibrator nach Anspruch 2, dadurch gekennzeichnet, dass das Getriebe mit Bewegungsumkehrung (50) aus einem Ritzel (32) besteht, das mit der Antriebswelle (27) verbunden ist und mit einem mit der Umlenkwelle (39) verbundenen Ritzel (40) in Eingriff ist.

4. Rotationsvibrator nach Anspruch 3, dadurch gekennzeichnet, dass das Getriebe mit Bewegungsumkehrung (50) über Ritzel selbstschmierend ist.

5. Rotationsvibrator nach Anspruch 2, dadurch gekennzeichnet, dass das Getriebe mit Bewegungsumkehrung (50) aus einem Zahnrad (40) besteht, das mit der Motorwelle (27) verbunden ist, einem Zahnrad (47) das mit der Umlenkwelle (39) verbunden ist und zwei verzahnten Umlenkrollen (48), wobei die Zahnräder (46, 47) zur Umlenkung über einen Riemen (47) mit Doppelverzahnung verbunden sind.

6. Rotationsvibrator nach einem der Ansprüche 1 bis 5, dadurch gekennzeichnet, dass die Übersetzungsverhältnisse gleich eins sind.
